# EUROPÄISCHE PATENTSCHRIFT

(11) **EP 2 409 625 B1**
(45) Veröffentlichungstag und Bekanntmachung des Hinweises auf die Patenterteilung: **18.03.2015**
(21) Anmeldenummer: 10401116.8
(22) Anmeldetag: 20.07.2010
(51) Int. Cl.: A47L 9/00

(54) **Staubsauger, insbesondere einen Bodenstaubsauger, mit einem deckelartigen Oberteil**
Vacuum cleaner, in particular floor vacuum cleaner with a lid-like top
Aspirateur, notamment aspirateur de sol doté d'une partie supérieure de type couvercle

(43) Veröffentlichungstag der Anmeldung: 25.01.2012
(73) Patentinhaber: Miele & Cie. KG, 33332 Gütersloh (DE)
(72) Erfinder: Poetting, Michael, 33611 Bielefeld (DE); Thamm, Markus, 33818 Leopoldshöhe (DE); Gerth, Volker, 33739 Bielefeld (DE)

(56) Entgegenhaltungen:
- EP-A1- 1 712 175
- GB-A- 2 446 939
- JP-A- 2000 023 888
- US-A- 4 554 700

## Beschreibung

Die Erfindung betrifft einen Staubsauger, insbesondere Bodenstaubsauger, mit einem mehrteiligen Gehäuse, wobei erste Gehäuseteile einen Staubsammelraum definieren, der durch ein deckelartiges Oberteil verschließbar ist, welches schwenkbar an dem Gehäuse gelagert ist, und wobei die schwenkbare Lagerung mittels mindestens eines am Oberteil angeordneten Bogenansatzes und mindestens einer an einem anderen Gehäuseteil angeordneten Bogenführung erfolgt.

Bodenstaubsauger besitzen im Gehäuseinneren in der Regel einen Staubsammelraum und einen Gebläseraum. Der Staubsammelraum dient zur Aufnahme eines Staubabscheiders, der im gefüllten Zustand entleert (Zyklonabscheider oder Filterkassetten) oder ausgetauscht (Staubbeutel) werden muss. Insbesondere bei Staubsaugern, welche Filterkassetten oder Staubbeutel als Abscheider verwenden, muss der Staubsammelraum luftdicht abgeschlossen werden. Hierzu dient ein deckelartiges Oberteil, welches in der Regel im hinteren Drittel des Staubsaugergehäuses schwenkbar gelagert ist. Die Schwenkachse befindet sich meist an einer Gehäusefläche, welche den Gebläseraum nach oben abdeckt und außerdem Bedien- und Anzeigeelemente trägt. Da in den meisten Fällen weder das Oberteil noch die anschließende Gehäusefläche vollkommen eben sind, kann kein herkömmliches Scharnier verwendet werden. Zum Einsatz kommen in der Regel Scharniere, bei welchen gekrümmte Scharnierarme am Oberteil eine Distanz zur hinteren Gehäusefläche erzeugen, so dass diese nicht in den Schwenkbereich des Oberteilendes gerät.

Bei sehr starken Wölbungen von Oberteil und Gehäusefläche müssten sehr lange Scharnierarme mit ausladenden Krümmungen verwendet werden. Diese tauchen dann bei geschlossenem Oberteil tief in das Gehäuse und benötigen deshalb viel Platz.

Aus der DE 44 21 458 C2 ist es bekannt, die Scharnierpunkte vertikal verschiebbar im Gehäuse anzuordnen. Hierdurch können durch undefinierte Schließlagen Spalte entstehen.

Aus der DE 10 2004 055 514 A1 ist es bekannt, die Schwenkachse des Oberteils am hinteren Ende anzuordnen und für die Bedienelemente einen Ausschnitt vorzusehen. Bei großen Staubsaugern würde dies zu weit aufragenden Oberteilen führen, wenn diese geöffnet sind.

Aus der US 4 554 700 A und aus der JP 2000 023888 A sind Staubsauger bekannt, bei denen die schwenkbare Lagerung mittels mindestens eines am Oberteil angeordneten Bogenansatzes und mindestens einer an einem anderen Gehäuseteil angeordneten Bogenführung erfolgt.

Hierdurch ist ein ausreichender Abstand zwischen dem Oberteil und der angrenzenden Gehäusefläche zu gewährleisten, wenn das Oberteil geöffnet ist. Der Übergang vom eigentlichen Oberteil zum Bogenansatz stellt eine kritische Stelle dar, die besonders hohen Belastungen ausgesetzt ist.

Der Erfindung stellt sich somit das Problem, bei einem Staubsauger der eingangs genannten Art der Übergang vom eigentlichen Oberteil zum Bogenansatz zu verstärken.

Erfindungsgemäß wird dieses Problem durch einen Staubsauer mit den Merkmalen des Patentanspruchs 1 gelöst. Vorteilhafte Ausgestaltungen und Weiterbildungen der Erfindung ergeben sich aus den nachfolgenden Unteransprüchen.

Die durch Verwendung des Bogenscharniers erreichbaren Vorteile ergeben sich dadurch, dass die schwenkbare Lagerung mittels mindestens eines am Oberteil angeordneten Bogenansatzes und mindestens einer an einem anderen Gehäuseteil angeordneten Bogenführung erfolgt. Durch eine solche Anordnung wird der virtuelle Schwenkpunkt des Gelenks an einen Ort oberhalb des Staubsaugergehäuses verlegt. Das Oberteil wird dann beim Öffnen mit großem Abstand zum benachbarten Bauteil herausgefahren, so dass auch eine stark gekrümmte Oberfläche nicht zu einem unerwünschten Kontakt mit dem benachbarten Bauteil führt. Ein weiterer Vorteil ergibt sich aus der Gleitlagerung des Gelenks. Wird das Oberteil durch den Bediener zu weit geöffnet und dann durch einen starken Stoß aus seiner Gelenkverbindung herausgerissen, entstehen dabei keine Beschädigungen und es kann einfach wieder eingesetzt werden.

In der erfindungsgemäßen Ausführungsform umfasst der Bogenansatz ein erstes und ein zweites Bogenteil, wobei das erste Bogenteil an das Oberteil angeformt ist und das zweite Bogenteil als separat gefertigtes Teil mit dem ersten Bogenteil verbunden ist. Der Übergang vom eigentlichen Oberteil zum Bogenansatz stellt eine kritische Stelle dar, die besonders hohen Belastungen ausgesetzt ist. Dieser Bereich kann durch den zweiteiligen Aufbau gezielt verstärkt werden. Außerdem können unterschiedliche Kunststoffmaterialien eingesetzt werden. Beim Oberteil und dem daran angeformten Bodenteil wird man einen Kunststoff wählen, welcher in erster Linie Anforderungen hinsichtlich äußerer Anmutung genügt. Das zweite Bogenteil hingegen kann aus einem Material hergestellt sein, welches in erster Linie stabil und verschleißfest ist.

Zur Erhöhung der Stabilität und der Verschleißfestigkeit ist es vorteilhaft, wenn beide Bogenteile sich im Bereich der schwenkbaren Lagerung über die gesamte Länge des Bogenansatzes erstrecken.

Eine Verstärkung der Übergangsstelle vom ersten Bogenteil zum Übergangsteil wird insbesondere dadurch erreicht, dass an das zweite Bogenteil ein Befestigungsbereich angeformt ist, welcher an dem Oberteil außerhalb des ersten Bogenteils befestigt ist. Hierdurch ist gerade in diesem Bereich eine ausreichende Festigkeit gewährleistet, wenn das zweite Bogenteil bezüglich Abmessungen und Materialwahl entsprechend dimensioniert ist.

Es ist besonders vorteilhaft, wenn der Bogenansatz und die Bogenführung miteinander wirkende Rastmittel aufweisen, durch welche das Oberteil in einer geöffneten Position arretierbar ist. Hierdurch wird dem Benutzer das Entnehmen eines gefüllten Staubbeutels oder einer gefüllten Filterkassette erleichtert. Insbesondere, wenn das am Bogenansatz befindliche Rastmittel am zweiten Bogenteil angeordnet ist, kann bei diesem ein geeignetes Material und die passende Formgebung ausgewählt werden.

Es ist auch von Vorteil, wenn als Gleitfläche des Bogenansatzes ein am zweiten Bogenteil angeordneter Steg fungiert. Durch die Wahl eines Stegs, welcher eine wesentlich geringere Breite als die Führungsfläche besitzt, wird die Kontaktfläche dieser beiden Gleitpartner minimiert. Es werden dadurch Schmutzansammlungen verhindert, die die Leichtgängigkeit der Führungen beeinträchtigen könnten.

Ein Ausführungsbeispiel der Erfindung ist in den Zeichnungen rein schematisch dargestellt und wird nachfolgend näher beschrieben. Es zeigt
- Figur 1: das Gehäuse eines Bodenstaubsaugers in der Draufsicht,
- Figur 2: den Abdeckrahmen, die Montageplatte und das geöffnete Oberteil des in Figur 1 dargestellten Gehäuses,
- Figur 3: die Montageplatte und das geöffnete Oberteil in einer anderen Perspektive,
- Figur 4: die Montageplatte und das geschlossene Oberteil,
- Figur 5: einen Ausschnitt aus dem Oberteil im Bereich des ersten Bogenteils,
- Figur 6: das zweite Bogenteil,
- Figur 7: einen Ausschnitt aus dem Oberteil mit den miteinander verrasteten Bogenteilen
- Figur 8: einen Längsschnitt durch das Staubsaugergehäuse im Bereich des Bogenabschnitts bei geschlossenem Oberteil,
- Figur 9: einen Querschnitt durch den Bogenabschnitt.

Figur 1 zeigt das Gehäuse 2 eines Bodenstaubsaugers 1. Es umfasst ein Unterteil 3, einen Abdeckrahmen 4, ein Oberteil 5, eine Kappe 6 und eine Rückwand 7. Im Inneren des Staubsaugers 1 ist als weiteres Gehäuseteil eine Montageplatte 8 angeordnet, die in den Figuren 3 und 4 erkennbar ist. Abdeckrahmen 4 und Unterteil 3 formen einen Staubsammelraum 9 (siehe Figur 2), in den schmutzbeladene Luft eingeleitet und mit Hilfe eines nicht dargestellten Staubbeutels gefiltert wird. Das deckelartige Oberteil 5 ist schwenkbar an der Montageplatte 8 gelagert und dient zum Verschluss des Staubsammelraums 9. Des Weiteren sind in dem Oberteil Staufächer 10 (siehe Figur 4) für nicht dargestelltes Saugzubehör angeordnet, welche durch einen Deckel 11 verschlossen werden können. In den Figuren 2 bis 4 ist dieser Deckel 11 weggelassen.

Zur schwenkbaren Lagerung sind an dem Oberteil zwei Bogenansätze 12 angeordnet. Diese werden von Bogenführungen 13 aufgenommen, die an die Montageplatte 8 angeformt sind. Die Figuren 2 und 3 zeigen das geöffnete Oberteil 5 in unterschiedlichen Perspektiven, in der Figur 4 ist das Oberteil 5 geschlossen. Insbesondere in den Figuren 3 und 4 ist der Bewegungsverlauf der Bogenansätze 12 in den Bogenführungen 13 erkennbar. Diese beiden Lagerbauteile bilden eine teleskopförmige Gleitlagerung mit einer kreisabschnittförmigen Bewegungsbahn. Hierdurch wird die eigentliche Schwenkachse des Oberteils 5 aus dem Gehäuse heraus nach oben verlagert, was bewirkt, dass der hintere Rand 14 des Oberteils 5 sich beim Öffnen schon zu Beginn der Schwenkbewegung von der Kappe 6 entfernt und demzufolge ein Hineinschwenken des Randes 14 in den Kappenbereich vermieden wird.

Die Figuren 5 bis 9 zeigen den Aufbau der Bogenansätze12, dargestellt ist in der in Fahrrichtung des Staubsaugers rechte Bogenansatz 12. Ein Bogenansatz 12 besteht aus zwei Bogenteilen 15 und 16, die miteinander verrastet sind. Die ersten Bogenteile 15 sind einstückig mit dem Oberteil 5 aus Kunststoff hergestellt, hier wird vorzugsweise ein für Gehäuseoberflächen geeignetes amorphes Thermoplast wie Acrylnitril-Butadien-Styrol (ABS) verwendet. Die zweiten Bogenteile 16 sind bei geschlossenem Oberteil 5 für den Bediener nicht sichtbar. Es kann deshalb vorzugsweise ein hochmolekularer thermoplastischer Kunststoff mit Federeigenschaften verwendet werden, geeignet ist beispielsweise Polyoxymethylen. Aus der Zusammenschau der Figuren 5 bis 8 ist erkennbar, dass das zweite Bogenteil 16 durch Verrasten sowohl mit dem ersten Bogenteil 15 als auch mit dem Oberteil 5 verbunden wird. Hierdurch wird der Übergangsbereich 17 vom Oberteil 5 zum ersten Bogenteil 15 von dem zweiten Bogenteil 16 überdeckt und dadurch stabilisiert. Das zweite Bogenteil 16 ist so aufgebaut, dass es das erste Bogenteil 15 auf seiner gesamten Länge umschließt (siehe Figuren 7 und 9) und sich somit beide Bogenteile 15 und 16 im Bereich der schwenkbaren Lagerung über die gesamte Länge des Bogenansatzes 12 erstrecken. An das zweite Bogenteil 16 sind zwei Rastnasen 18 und 19 angeformt, die hinter zwei Stege 20 und 21 im Inneren des ersten Bogenteils 15 greifen (siehe Figur 8). Zwei weitere Rastelemente 22 und 23 sind in einem angeformten Befestigungsbereich 24 angeordnet, welcher außerhalb des Verbindungsbereichs mit dem ersten Bogenteil 15 liegt (siehe Figuren 5 bis 7). Ein erstes Rastelement 22 wird mit dem Rand 25 eines Luftauslasses 26 verklemmt. Ein zweites Rastelement 23 greift in eine Rastöffnung 27 am Oberteil. Eine zusätzliche Stabilisierung wird durch eine Tasche 33 erreicht, die den Befestigungsbereich 24 formschlüssig aufnimmt.

Durch die vorbeschriebene Verbindung der ersten und zweiten Bogenteile 15 und 16 entstehen an den Außenseiten des Oberteils zwei Bogenansätze 12, die in Bogenführungen 13 an der Montageplatte 8 gleiten. Die Führungen 13 sind u-förmig ausgebildet und mit der offenen Seite jeweils zum Staubsaugeräußeren gerichtet. Somit bilden die beiden Schenkel 28 und 29 (siehe auch Figur 3) die Gleitflächen der Bogenführungen 13. Aus dem Querschnitt des Bogenansatzes 12 (Figur 9) ist erkennbar, dass seine Gleitfläche auf einen dünnen Steg 30 des zweiten Bogenteils 16 begrenzt ist. Hierdurch wird die Gleitreibung verringert und eventuelle Verunreinigungen können sich auf den unteren Schenkeln 29 außerhalb der Gleitfläche ablagern.

In den Figuren 6 bis 8 ist erkennbar, dass an das zweite Bogenteil 16 eine federnde Rastnase 31 angeformt ist. Im Verlauf der Öffnungsbewegung des Oberteils 5 gleitet diese Rastnase 31 am Ende der Schwenkbewegung in eine Aufnahme 32 an der Bogenführung 13 und hält das Oberteil 5 in der geöffneten Position. Hierdurch sind beide Hände des Bedieners zur Staubbeutelentnahme frei.

## Patentansprüche

1. Staubsauger (1), insbesondere Bodenstaubsauger, mit einem mehrteiligen Gehäuse (2), wobei erste Gehäuseteile (3, 4) einen Staubsammelraum (9) definieren, der durch ein deckelartiges Oberteil (5) verschließbar ist, welches schwenkbar an dem Gehäuse (2) gelagert ist, und wobei die schwenkbare Lagerung mittels mindestens eines am Oberteil (5) angeordneten Bogenansatzes (12) und mindestens einer an einem anderen Gehäuseteil angeordneten Bogenführung (13) erfolgt,
**dadurch gekennzeichnet,**
**dass** der Bogenansatz (12) ein erstes und ein zweites Bogenteil (15, 16) umfasst, wobei das erste Bogenteil (15) an das Oberteil (5) angeformt ist und das zweite Bogenteil (16) als separat gefertigtes Teil mit dem ersten Bogenteil (15) verbunden ist.

2. Staubsauger (1) nach Anspruch 1,
**dadurch gekennzeichnet,**
**dass** die Bogenteile (15, 16) aus unterschiedlichen Kunststoffmaterialien hergestellt sind.

3. Staubsauger (1) nach Anspruch 1 oder 2,
**dadurch gekennzeichnet,**
**dass** beide Bogenteile (15, 16) sich im Bereich der schwenkbaren Lagerung über die gesamte Länge des Bogenansatzes (12) erstrecken.

4. Staubsauger (1) nach einem der Ansprüche 1 bis 3,
**dadurch gekennzeichnet,**
**dass** an das zweite Bogenteil (16) ein Befestigungsbereich (24) angeformt ist, welcher an dem Oberteil (5) außerhalb des ersten Bogenteils (15) befestigt ist.

5. Staubsauger (1) nach mindestens einem der vorhergehenden Ansprüche,
**dadurch gekennzeichnet,**
**dass** der Bogenansatz (12) und die Bogenführung (13) miteinander wirkende Rastmittel (31, 32) aufweisen, durch welche das Oberteil (5) in einer geöffneten Position arretierbar ist.

6. Staubsauger (1) nach mindestens einem der vorhergehenden Ansprüche,
**dadurch gekennzeichnet,**
**dass** das am Bogenansatz (12) befindliche Rastmittel (31) am zweiten Bogenteil (16) angeordnet ist.

7. Staubsauger (1) nach mindestens einem der vorhergehenden Ansprüche,
**dadurch gekennzeichnet,**
**dass** als Gleitfläche des Bogenansatzes (12) ein am zweiten Bogenteil (16) angeordneter Steg (30) fungiert.

## Claims

1. Vacuum cleaner (1), in particular a floor-type vacuum cleaner, comprising a multipart housing (2), first housing parts (3, 4) defining a dust-collecting chamber (9) which can be closed by a lid-like upper part (5) which is pivotally mounted on the housing (2), and the pivotable mounting taking place by means of at least one curved attachment (12) arranged on the upper part (5) and at least one curved guide part (13) arranged on another housing part,
**characterised in that**
the curved attachment (12) comprises a first and a second curved part (15, 16), the first curved part (15) being integrally formed on the upper part (5) and the second curved part (16) being connected to the first curved part (15) as a separately manufactured part.

2. Vacuum cleaner (1) according to claim 1,
**characterised in that**
the curved parts (15, 16) are made of different plastics materials.

3. Vacuum cleaner (1) according to either claim 1 or claim 2,
**characterised in that**
both curved parts (15, 16) extend over the entire length of the curved attachment (12) in the region of the pivotable mounting.

4. Vacuum cleaner (1) according to any of claims 1 to 3,
**characterised in that**
a fixing region (24) is integrally formed on the second curved part (16) and is fixed on the upper part (5) outside the first curved part (15).

5. Vacuum cleaner (1) according to at least one of the preceding claims,
**characterised in that**
the curved attachment (12) and the curved guide part (13) comprise interacting latching means (31, 32), by means of which the upper part (5) can be locked in an open position.

6. Vacuum cleaner (1) according to at least one of the preceding claims,
**characterised in that**
the latching means (31) on the curved attachment (12) is arranged on the second curved part (16).

7. Vacuum cleaner (1) according to at least one of the preceding claims,
**characterised in that**
a web (30), arranged on the second curved part (16), functions as a sliding surface for the curved attachment (12).

## Revendications

1. Aspirateur (1), en particulier aspirateur traîneau, avec un carter (2) en plusieurs parties, des premières parties de carter (3, 4) définissant un collecteur de poussières (9) qui peut être fermé par une partie supérieure (5) du type couvercle qui est montée de façon pivotante sur le carter (2), et le montage pivotant étant effectuée au moyen d'au moins d'une amorce d'arc (12) disposée sur la partie supérieure (5) et d'au moins un guidage arqué (13) disposé sur une autre partie de carter,
**caractérisé en ce que**
l'amorce d'arc (12) comprend une première et une deuxième partie arquée (15, 16), la première partie arquée (15) étant formée d'un seul tenant sur la partie supérieure (5), et la deuxième partie arquée (16) étant raccordée à la première partie arquée (15) en tant que partie fabriquée séparément.

2. Aspirateur (1) selon la revendication 1,
**caractérisé en ce que**
les parties arquées (15, 16) sont fabriquées en différentes matières plastiques.

3. Aspirateur (1) selon la revendication 1 ou 2,
**caractérisé en ce que**
les deux parties arquées (15, 16) s'étendent dans la zone du montage pivotant sur toute la longueur de l'amorce d'arc (12).

4. Aspirateur (1) selon l'une des revendications 1 à 3,
**caractérisé en ce que**,
sur la deuxième partie arquée (16), il est formé d'un seul tenant une zone de fixation (24) qui est fixée sur la partie supérieure (5) à l'extérieur de la première partie arquée (15).

5. Aspirateur (1) selon au moins une des revendications précédentes,
**caractérisé en ce que**
l'amorce d'arc (12) et le guidage arqué (13) présentent des moyens de crantage (31, 32) agissant l'un avec l'autre au moyen desquels la partie supérieure (5) peut être arrêtée dans une position ouverte.

6. Aspirateur (1) selon au moins une des revendications précédentes,
**caractérisé en ce que**
le moyen de crantage (31) situé sur l'amorce d'arc (12) est disposé sur la deuxième partie arquée (16).

7. Aspirateur (1) selon au moins une des revendications précédentes,
**caractérisé en ce**
**qu'**une nervure (30) disposée sur la deuxième partie arquée (16) fonctionne en tant que surface de glissement de l'amorce d'arc (12).
